# EUROPÄISCHE PATENTSCHRIFT

(11) **EP 0 378 826 B1**
(45) Veröffentlichungstag und Bekanntmachung des Hinweises auf die Patenterteilung: **10.04.1996**
(21) Anmeldenummer: 89123367.8
(22) Anmeldetag: 18.12.1989
(51) Int. Cl.: B41F 23/04

(54) **Einrichtung zum Trocknen von Farben auf Papier**
Device for drying inks on paper
Dispositif pour sécher les encres sur papier

(30) Priorität: 17.01.1989 DE 3901165
(43) Veröffentlichungstag der Anmeldung: 25.07.1990
(73) Patentinhaber: Heidelberger Druckmaschinen Aktiengesellschaft, D-69019 Heidelberg (DE)
(72) Erfinder: Rodi, Anton, D-6906 Leimen (DE)
(74) Vertreter: Stoltenberg, Baldo Heinz-Herbert

(56) Entgegenhaltungen:
- EP-A- 0 025 878
- EP-A- 0 089 327
- EP-A- 0 254 111
- GB-A- 1 581 998
- US-A- 3 840 448

## Beschreibung

Die Erfindung betrifft eine Einrichtung zum Trocknen von Farben auf Papier, insbesondere zum Trocknen von bedruckten Bogen in einer Offsetdruckmaschine, gemäß dem Oberbegriff des Hauptanspruchs.

Aus der DE 36 06 005 A1 ist eine Einrichtung bekannt, die zum Trocknen von bedruckten Bogen in einer Offsetdruckmaschine angewendet wird. Diese Einrichtung enthalt einen UV-Trockner, der in der Nähe eines Druckzylinders angeordnet ist, wobei die UV-Strahlen auf die frisch bedruckten Bogen auftreffen. Das Trocknen oder Aushärten der Farben aufgrund der UV-Bestrahlung wird durch die Vernetzung flüssiger Bindemittelbestandteile bewirkt.

Bei dieser bekannten Einrichtung wird eine erhebliche Verlustwärme erzeugt wird. Dies führt zu einer unerwünschten örtlichen Erwärmung auch von Druckmaschinenteilen. Solche örtlichen Erwärmungen in der Druckmaschine beeinträchtigen einerseits die Funktionsfähigkeit der paßgenauen Lagerstellen, andererseits besteht die Gefahr, daß durch Wärmedehnung bestimmter mechanischer Teile, Passerfehler im Druckbild entstehen.

Aus der DE 23 23 792 A1 ist eine UV-Strahlungsquelle bekannt, die teilweise mit einem Kühlmantel versehen ist. Dieser Kühlmantel soll zumindest einen Teil der Verlustwärme abführen. Diese Einrichtung weist einen hohen Platzbedarf der einzelnen mit jeweils einem Kühlmantel umgebenen UV-Strahler auf. Durch diesen Kühlmantel entsteht ein sehr großer Abstand zwischen dem UV-Strahler und den zu trocknenden Farben.

Dieser Abstand führt zu einer verstärkten Ozonbildung, wobei das Ozon wegen seiner schädlichen Auswirkungen abgesaugt werden muß.

Desweiteren kann bei dieser Einrichtung eine Anpassung der Strahlungsleistung der UV-Strahler an den tatsächlichen Bedarf nicht oder nur mit sehr hohem Aufwand durchgeführt werden.

In GB 15 81 998 ist eine UV-Trocknereinrichtung beschrieben, die einen Strahler enthält, dessen Ausdehnung, Gasdruck und andere physikalische Parameter einmalig optimal auf das zu trocknende Material abgestimmt sind.

Ein geeigneter Strahler wird in EP 0 254 111 A1 offenbart.

In EP 0 025 878 A1 ist ein Verfahren aufgeführt, bei dem die physikalischen Parameter, wie z. B. die Densität im Druck, die Farbtrocknungscharakteristik und Umgebungsfeuchtigkeit, dazu verwendet werden, einen Wärmetrockner oder einen Mikrowellentrockner anzusteuern.

Bei der in EP 0 089 327 B1 beschriebenen Trocknereinrichtung werden die in Siebdruck bedruckten Materialien im wesentlichen geradlinig durch Trocknungseinheiten mit IR-Strahlerelementen gefördert. Die Geschwindigkeit des zu trocknenden Materials ist im Trockner geringer als außerhalb des Trockners. Mit Hilfe einer Schalttafel können eine oder mehrere Trocknungseinheiten entsprechend einem tatsächlichen Druckmuster eingeschaltet werden. Die Einschaltung der entsprechenden Trocknungseinheiten ist von Hand vorgesehen, wozu an der Schalttafel Betätigungselemente vorgesehen sind.

Der Erfindung liegt deshalb die Aufgabe zugrunde, eine Einrichtung zum Trocknen von Farbe auf Papier zu entwickeln, die mit geringem Aufwand und Platzbedarf eine optimale auf das Druckprodukt und dessen Beschichtung angepasste Trocknung ermöglicht.

Diese Aufgabe wird ausgehend von den gattungsgemäßen Merkmalen des Hauptanspruchs durch dessen Kennzeichen gelöst.

Durch die zonenweise Anordnung der einzelnen UV-Excimerstrahler ist es möglich, je nach Menge der Farbe in den einzelnen Farbzonen die Strahlungsenergie der entsprechenden in einer Zone zu trocknenden Farbmenge anzupassen. Besonders vorteilhaft ist es, wenn die Zonen für die Anordnung der einzelnen UV-Excimerstrahler den Zonen entsprechen, in denen der Farbauftrag auf das Papier erfolgte. Die einzelnen UV-Excimerstrahler werden zur Steuerung der Strahlungsenergie einzeln und unabhängig voneinander mit Hilfe der Steuereinrichtung geschaltet.

Ein weiterer Vorteil der Lösung gemäß dem Hauptanspruch ist darin zu sehen, daß eine unnötige Erwärmung durch die Anwendung einzeln ansteuerbarer UV-Excimerstrahler vermieden wird. Durch die Anwendung von UV-Excimerstrahlern haben diese Art der Strahlungsquellen einen relativ hohen Wirkungsgrad. Die Umsetzung von elektrischer Entladungsenergie in UV-Strahlung erfolgt sehr effizient. Damit entsteht ein weiterer Vorteil, die Strahlungsquelle kann sehr nahe an der Oberfläche des Papiers angeordnet werden und auch an den Verlauf des Transportweges des Papiers angepaßt werden. Dies bedeutet, daß beispielsweise die Strahlungsquelle mit den einzelnen UV-Excimerstrahlern eine gekrümmte Form einnehmen kann und damit beispielsweise oberhalb eines einen Bogen transportierenden Zylinders in einer Bogendruckmaschine angeordnet werden kann.

Ein weiterer Vorteil bei der Anwendung einer solchen Einrichtung besteht darin, daß die Strahlung mit einer hohen Schaltfrequenz koordinatenabhängig ein- und ausschaltbar ist. Somit besteht die Möglichkeit nur dann Strahlung zu erzeugen, wenn das mit Farben bzw. Lack beschichtete Papier sich unterhalb der Strahlungsquelle befindet. Durch die Anordnung der Strahlungsquelle nahe der Papieroberfläche und durch das Regeln der Strahlungsquelle in Abhängigkeit von dem Erfordernis der Farbtrocknung, sowie der Wahl geeigneter Strahlungsfrequenzen, kann die Ozonbildung vollständig vermieden werden. Außerdem kann durch die konstruktive Gestaltung der Strahlungsquelle die Strahlungsrichtung genau definiert werden.

Die im Offsetdruck verwendeten UV-Farben härten bei Einwirkung von UV-Licht aus. Gegenüber lösungsmittelhaltigen Farben haben diese Farben den Vorteil, daß die Trocknung ohne eine unnötige Erwärmung des Druckexemplares erfolgen kann. Es ist deshalb zweckmäßig, bei unterschiedlichen Arten von Druckfarben UV-Strahlung unterschiedlicher Wellenlänge zu erzeugen. Dies kann dadurch erfolgen, daß mehrere Strahlungsquellen, welche UV-Strahlung unterschiedlicher Wellenlänge erzeugen, vorgesehen sind.

Es besteht aber auch die Möglichkeit, durch Austausch der in einer Strahlungsquelle befindlichen Gasfüllung UV-Strahlung unterschiedlicher Wellenlänge zu erzeugen.

Die gesamte Einrichtung ist mit einer Steuereinrichtung zur Steuerung der zuzuführenden Strahlungsenergie verbunden, der Informationen über farbführende bzw. nicht farbführende Flächen auf dem Druckprodukt über Sensoren zugeführt werden können. Die Sensoren sind beispielsweise in gleicher Weise wie die Strahlungsquelle auf das Druckprodukt gerichtet und erfassen den Farbauftrag. Die von den Sensoren erzeugten Signale werden der Steuereinrichtung zugeführt, wobei die Steuereinrichtung anhand dieser Signale die UV-Strahler schaltet.

Anstelle einer solchen Sensoranordnung kann auch ein elektronischer Speicher vorgesehen sein, in welchem die Struktur des Druckprodukts, d. h. die Verteilung von farbführenden und nicht-farbführenden Flächen abgespeichert ist. Über eine zyklische Abfrage des Speicherinhaltes mit der Steuerschaltung kann die UV-Strahlung gesteuert werden.

Die Erfindung wird nachfolgend anhand eines Ausführungsbeispiels näher erläutert.

Es zeigt:
- Fig.1: eine Bogendruckmaschine mit einer Trocknungseinrichtung und
- Fig.2: die Anordnung einer Strahlungsquelle oberhalb eines zu trocknenden Druckproduktes.

Fig. 1 zeigt eine Bogenoffsetdruckmaschine 1 mit einem Bogenanleger 2, vier Druckwerken 3, 4, 5, 6 und einem Bogenausleger 7. Die gesamten Betriebsvorgänge an der Druckmaschine 1 werden mit Hilfe einer Steuereinrichtung 8 gesteuert. Der Antrieb der Druckmaschine 1 erfolgt über einen Elektromotor 9. Zwischen den einzelnen Druckwerken 3, 4, 5, 6 befinden sich jeweils Umführtrommeln 10, 11, 12 welche die Bögen von einem zum nächsten Druckwerk 4, 5, 6 befördern. Während des Transports eines Bogens 13 mittels der Umführtrommeln 10, 11, 12 zeigt die bedruckte Seite des Bogens 13 nach außen, so daß hier die Möglichkeit besteht, die frisch aufgebrachte Farbe an einer Trocknungseinrichtung vorbeizuführen. In der Figur 1 ist daher oberhalb jeder Umführtrommel 10, 11, 12 jeweils eine Strahlungsquelle 14, 15, 16 angeordnet. Diese Strahlungsquellen 14, 15, 16 sind Excimerstrahler, wie sie beispielsweise in der Literaturstelle EPA Newsletter Nr. 32, März 88, Seite 34-36 beschrieben sind.

Ferner sind im Bereich eines Kettenauslegers 17 zwei weitere Strahlungsquellen 18, 19 angeordnet. Hier erfolgt eine abschließende beidseitige Trocknung der auf dem Bogen 13 aufgebrachten Farbe. Außerdem erfolgt hier die Trocknung der von dem Druckwerk 6 aufgebrachten Farbe bzw. Lackschicht. Selbstverständlich besteht auch die Möglichkeit nur im Bereich dieses Kettenauslegers 17 Strahlungsquellen 18, 19 anzuordnen und auf die Strahlungsquellen 14, 15, 16 in den Druckwerken 4, 5, 6 zu verzichten. Da jedoch nur ein geringer Raumbedarf für die Strahlungsquellen 14, 15, 16 erforderlich ist, läßt sich der Einbau dieser Strahlungsquellen 14, 15, 16 in den Druckwerken 4, 5, 6 ohne großen Aufwand realisieren.

In Fig. 2 ist die Strahlungsquelle 14 näher dargestellt. Auf der Umführtrommel 10 befindet sich ein Bogen 13. Dieser wird mittels Greifer 20 an seinem Vorderende festgehalten und zu dem nächsten Druckwerk 4 transportiert. Oberhalb der Umführtrommel 10 befindet sich die kreissegmentförmig ausgebildete Strahlungsquelle 14, die ein Befestigungsteil 22 aufweist. Über dieses Befestigungsteil 22 wird die Strahlungsquelle 14 beispielsweise an den Seitenwänden der Druckmaschine 1 befestigt. Zur Erzeugung von UV-Strahlung ist lediglich ein hochfrequenter Wechselstrom erforderlich, der über die Leitungen 23 an Elektroden 24, 25 der Strahlungsquelle 14 gelegt ist. Dieser hochfrequente Wechselstrom wird von einem HF-Generator 29 erzeugt, der mit der Steuereinrichtung 8 verbunden ist. Ein Sensor 28 sensiert das Vorhandensein des Bogens 13 und schaltet den HF-Generator 29 über die Leitungen 23 in Abhängigkeit eines Signals auf einer Leitung 30 ein bzw. aus. Zwischen den Elektroden 24, 25 befindet sich in einem abgeschlossenen Raum eine Gasfüllung 26. Bei Anlegen einer elektrischen Spannung erzeugt diese Gasfüllung 26 UV-Strahlung, die unmittelbar an der jeweiligen Elektrode 25 in Richtung der Pfeile 27 austritt und auf die auf der Bogenoberfläche befindlichen frischen Druckfarben einwirkt. Wie schon erwähnt, kann die Strahlungsquelle 14 beliebig gestaltet sein, so daß eine optimale Anpassung dieser Strahlungsquelle 14 an die Struktur der zu bestrahlenden Bogenoberfläche möglich ist. Damit sind keine zusätzlichen Reflektoren oder optische Einrichtungen erforderlich. Der Zwischenraum zwischen der Strahlungsquelle 14 und dem Bogen 13 kann damit auch sehr gering gehalten werden. Dieser Zwischenraum kann auch durch geeignete Abdichtungen, wie beispielsweise Gummilippen oder ähnliches, abgedichtet werden, zur Verhinderung von Ozonbildung besteht damit die Möglichkeit ein Gas, beispielsweise Stickstoff, in diesen Zwischenraum einströmen zu lassen. Die Strahlungsquelle 14 besteht, wie in Fig. 2 gezeigt aus einzelnen UV-Strahlern, die sowohl längs der Umführtrommelachse verlaufend als auch quer zur Umführtrommelachse verlaufen angeordnet sind. In der Fig. 2 ist die Aufteilung der Strahlungsquelle 14 in einzelne UV-Strahler durch die gestrichelten Linien dargestellt. Eine solche Unterteilung eröffnet die Möglichkeit, die einzelnen UV-Strahler unterschiedlich je nach Bedarf anzusteuern oder auch mit verschiedenen Gasfüllungen 26 zu versehen, die unterschiedliche Wellenlängen erzeugen.

### Bezugszeichenliste

- 1: Druckmaschine
- 2: Bogenanleger
- 3: Druckwerk
- 4: Druckwerk
- 5: Druckwerk
- 6: Druckwerk
- 7: Bogenausleger
- 8: Steuereinrichtung
- 9: Elektromotor
- 10: Umführtrommel
- 11: Umführtrommel
- 12: Umführtrommel
- 13: Druckbogen
- 14: Strahlungsquelle
- 15: Strahlungsquelle
- 16: Strahlungsquelle
- 17: Kettenausleger
- 18: Strahlungsquelle
- 19: Strahlungsquelle
- 20: Greifer
- 22: Befestigungsteil
- 23: Leitungen
- 24: Elektrode
- 25: Elektrode
- 26: Gasfüllung
- 27: Pfeile
- 28: Sensor
- 29: HF-Generator
- 30: Leitung

## Patentansprüche

1. Einrichtung zum Trocknen von Farben auf Papier (13), bei der das mit Farbe beschichtete Papier (13) an einer Strahlungsquelle (14, 15, 16, 18, 19) vorbeigeführt wird, die im wesentlichen UV-Strahlung auf die Oberfläche des Papiers (13) aussendet und die mit einer Steuereinrichtung (8) in Verbindung steht,
**dadurch gekennzeichnet**,
daß die Strahlungsquelle (14, 15, 16, 18, 19) aus einer Vielzahl einzeln ansteuerbarer quer zur Transportrichtung des Papiers (13) zonenweise angeordneten UV-Excimerstrahlern besteht,
die jeweils mit der Steuereinrichtung (8) verbunden sind, und die in Abhängigkeit von zu trocknender Farbe selbsttätig schaltbar sind,
wobei der Steuereinrichtung (8) Signale zuführbar sind, die Informationen über die Farbverteilung auf dem Papier (13) enthalten.

2. Einrichtung nach Anspruch 1,
**dadurch gekennzeichnet**,
daß die Zonen, in denen die UV-Strahler angeordnet sind, den Zonen entsprechen, in denen der Farbauftrag auf das Papier (13) erfolgte.

## Claims

1. Device for drying inks on paper (13), in which the paper (13) which is coated with ink is guided past a radiation source (14, 15, 16, 18, 19) which emits essentially UV radiation onto the surface of the paper (13) and which is connected to a control device (8), characterized in that the radiation source (14, 15, 16, 18, 19) comprises a plurality of individually controllable UV excimer radiators which are arranged in zones transverse to the transport direction of the paper (13), each of which radiators is connected to the control device (8), and which are automatically switchable as a function of ink to be dried, the control device (8) being able to be fed signals which contain information about the ink distribution on the paper (13).

2. Device according to Claim 1, characterized in that the zones, in which the UV radiators are arranged, correspond to the zones in which the ink application to the paper (13) was carried out.

## Revendications

1. Dispositif de séchage d'encres sur du papier (13), dans lequel le papier enduit d'encre (13) est conduit devant une source de rayonnement (14, 15, 16, 18, 19) qui émet essentiellement un rayonnement UV dirigé sur la surface du papier (13) et qui communique avec un dispositif de commande (8)
caractérisé en ce que
la source de rayonnement (14, 15, 16, 18, 19) se compose de plusieurs sources de radiation UV Excimer commandées individuellement, disposées par zones perpendiculairement à la direction de transport du papier (13), dont chacune est connectée au dispositif de commande (8) et qui sont commutables automatiquement en fonction de l'encre à sécher, le dispositif de commande (8) pouvant recevoir des signaux qui contiennent des informations sur la distribution de l'encre sur le papier (13).

2. Dispositif selon la revendication 1,
caractérisé en ce que
les zones dans lesquelles les sources de radiation UV sont disposées correspondent aux zones dans lesquelles le dépôt d'encre sur le papier (13) a eu lieu.
